# EUROPÄISCHE PATENTSCHRIFT

(11) **EP 2 140 783 B1**
(45) Veröffentlichungstag und Bekanntmachung des Hinweises auf die Patenterteilung: **21.09.2011**
(21) Anmeldenummer: 09008742.0
(22) Anmeldetag: 03.07.2009
(51) Int. Cl.: A47C 3/16

(54) **Selbständig frei stehendes Sitzkissen**
Bean bag cushion
Pouf

(30) Priorität: 03.07.2008 DE 202008008922 U
(43) Veröffentlichungstag der Anmeldung: 06.01.2010
(73) Patentinhaber: Nivoh! e.K. Frau Veronika Héber, 72401 Haigerloch (DE)
(72) Erfinder: Héber, Veronika, 72401 Haigerloch-Trillfingen (DE)
(74) Vertreter: Sebastian, Jens

(56) Entgegenhaltungen:
- EP-A1- 0 518 115
- DE-A1- 3 413 268
- DE-U1-202007 012 951

## Beschreibung

Die Erfindung betrifft ein selbständig frei stehendes Sitzkissen gemäß dem Oberbegriff des Anspruchs 1.

Ein solches Sitzkissen, welches auch unter der Bezeichnung Sitzsack bekannt ist, wie z.B in der Gebrauchsmusterschrift DE 20 2007 012 951 U1, ist in herkömmlicher Weise mit Styroporkugeln gefüllt und hat eine äußere Hülle aus Leder oder Kunststoff. Ein solches Sitzkissen kann in seiner Form in gewissen Grenzen verändert werden, um beispielsweise eine Sitzmulde mit einem angrenzenden Rückenlehnenbereich auszubilden. Diese bekannten Sitzkissen haben aufgrund des verwendeten Füllmaterials eine geringe Formstabilität, was bei der Benutzung zu unerwünschten Formänderungen aufgrund der einwirkenden Belastungen führen kann.

Der Erfindung liegt die Aufgabe zugrunde, ein selbständig frei stehendes Sitzkissen, welches auch als Liegekissen verwendet werden kann, so auszubilden, dass einerseits gewünschte Ausformungsveränderungen möglich sind, und andererseits bei der Benutzung des Sitzkissens eine höhere Formstabilität erreicht wird.

Die Lösung dieser Aufgabe erhält man durch die in Anspruch 1 angegebenen Merkmale.

Insbesondere ist eine Mischung mehrerer, verschiedener Stoffe als Füllstoff vorgesehen. Die Mischung ist dabei so auszuführen, dass ein optimiertes Verhältnis zwischen Formstabilität und Sitzkomfort realisiert ist.

Eine vorteilhafte Ausführungsform sieht vor, dass die Mischung als Gemisch aus Kunststoffteilchen und Naturstoffen ausgebildet ist.

Das erfindungsgemäße Sitzkissen besitzt eine neuartige Füllung, insbesondere aus einer Vielzahl von einerseits harten und andererseits elastischen Kunststoffteilchen, vorzugsweise aus Styroporteilchen und Polypropylenteilchen, die unterschiedliche Reibungskoeffizienten haben. Beigemengt ist vorteilhafterweise ein weiterer Reststoff, der unter anderem eine verbesserte Formstabilität bei verbessertem Sitz-/Liegekomfort ermöglicht. Der Reststoff ist ein Naturstoff wie Daunen. Die eher glatte Oberfläche der Styroporteilchen und die griffige, weiche Oberfläche der Polypropylenteilchen ergeben den Vorteil, dass bei einer Belastung des Sitzkissens die bestehende Ausformung sehr formbeständig bleibt. Bei herkömmlichen Sitzkissen rutschen dagegen die glatten Styroporkügetchen bei einer Belastung aus ihrer Position weg, sodass sich insgesamt eine Formveränderung des Sitzkissens ergibt, insbesondere wenn Belastungsänderungen bei Veränderung der Sitzposition einer auf dem Sitzkissen sitzenden Person auftreten, insbesondere bei großen Sitzkissen.

Das verwendete Mischungsmaterial aus harten und elastischen Kunststoffteilchen, vermengt mit einem Reststoff wie Daunen, hat den weiteren Vorteil, dass sich der Sitzkomfort durch die höhere Elastizität der elastischen Kunststoffteilchen verbessert. Sehr gute Ergebnisse wurden mit einer Füllung aus Styroporkugeln und Polypropylenteilchen erzielt, wobei ein Querschnittsdurchmesser von etwa 4 mm eine hohe Formstabilität und auch einen guten Sitzkomfort ergab.

Eine weitere Ausführungsform der Erfindung sieht vor, dass zumindest einer der Stoffe in einer Form ausgebildet ist, ausgewählt aus der Gruppe umfassend Kugeln, Quader, Würfel, Pyramiden, Zylinder, Kegel, Konus, Geoid, Helix, Ellipsoid, Rotationsellipsoid, Paraboloid, Rotationsparaboloid, Hyperboloid, Oloid, Polyeder, Tetraeder, Oktaeder, Ikosaeder, Dodekaeder, Kuboktaeder und dergleichen. Der Füllstoff kann aus einer Kombination verschiedener Formen zusammengestellt sein, wobei auch gleiche Stoffe unterschiedliche Formen aufweisen können.

So sieht eine Ausführungsform vor, dass die Füllung im Wesentlichen aus einem Styroporteilchen- Polypropylenteilchen-Gemisch plus einem unterschiedlich dazu ausgebildetem Restfüllstoff besteht. Der Restfüllstoff kann nur wenige Prozent oder weniger an dem gesamten Füllstoff betragen. Er dient zur Optimierung der Formstabilität und des Sitz-/Liegekomforts.

Eine weitere Ausführungsform sieht vor, dass das Mischungsverhältnis der Anzahl von Styroporteilchen/Polypropylenteilchen im Bereich zwischen etwa 20/80 bis etwa 80/20 liegt. Der Anteil des Reststoffs ist hier nicht aufgeführt, ist aber bei dem Anteil am gesamten Füllstoff zu berücksichtigen.

Das Mischungsverhältnis kann entsprechend den jeweiligen Anforderungen in einem verhältnisnmäßig breiten Bereich verändert werden, wobei jedoch für den alltäglichen Gebrauch ein Mischungsverhältnis von etwa 50/50 der harten und der weichen Kunststoffteilchen sich als vorteilhaft erwiesen hat. Dabei kann es vorteilhaft sein, Kunststoffteilchen mit unterschiedlicher Form zu verwenden, beispielsweise Styroporteilchen als Kugeln und Polypropylenteilchen mit einem ovalen Querschnitt.

Eine andere Ausführungsform sieht vor, dass unterschiedliche Stoffe des Füllstoffs bzw. des Füllstoffgemisches unterschiedliche Formen aufweisen. Die Form kann sich auch hinsichtlich anderer Geometrieparameter wie Länge, Breite, Durchmesser, Porosität und dergleichen unterscheiden. Insbesondere für eine verbesserte Verarbeitung von Feuchtigkeit sind Naturstoffe vorgesehen.

Ein Sitz- und Liegekissen, welches mit Styroporkugeln mit einem Durchmesser von 4 mm und mit Polypropylenteilchen mit einer Länge von etwa 8 mm gefüllt war, hat in Versuchen sehr gute Nutzungseigenschaften gezeigt. Sowohl Formstabilität als auch der Sitzkomfort waren gegenüber herkömmlichen Sitzkissen deutlich verbessert. Noch weitere Verbesserungen zeigten sich durch Hinzumischen von weiteren Stoffen wie Naturstoffen oder Stoffen mit unterschiedlichen Formen, wobei die Verbesserungen schon bei geringen Mengen im Bereich von wenigen Prozenten an der gesamten Füllmenge aufgetreten sind.

Eine weitere Ausführungsform sieht vor, dass die Styroporteilchen kugelförmig sind, und dass die Polypropylenteilchen kurze, stabförmige Teile sind, die einen ovalen Längsschnitt haben.

Noch eine weitere Ausführungsform sieht vor, dass die Polypropylenteilchen etwa 3-15 mm lang sind.

In wiederum einer anderen Ausführungsform ist vorgesehen, dass die Polypropylenteilchen etwa doppelt so lang sind, wie der Durchmesser der verwendeten Styroporteilchen.

Ein Ausführungsbeispiel der vorliegenden Erfindung sieht vor, dass eine Außenhülle des Sitzkissens aus einem Bezugmaterial besteht, und dass sich der Füllstoff zumindest teilweise in einem Innensack aus Textilmaterial befindet.

Vorzugsweise ist das Bezugsmaterial ausgewählt aus der Gruppe umfassend: Leder, Kunststoff, Naturstoff, Fellmaterial, Samt, Seide und dergleichen. Bevorzugt ist als Bezugsmaterial ein Fellmaterial wie Nerz oder dergleichen gewählt. Die Außenhülle kann auch aus Kombinationen von mehreren Bezugsmaterialien bestehen.

Weiter bevorzugt ist, dass das Bezugsmaterial aus mehreren unterschiedlichen Stoffen besteht. So kann das Bezugsmaterial beispielsweise aus einer Kombination Ledermaterial, Fellmaterial bestehen. Hierbei sind verschiedene Anteilsverhältnisse realisierbar.

Bevorzugt besteht das Bezugsmaterial zumindest im Wesentlichen aus Nerz. Das bedeutet, der Prozentteil von Nerz am Bezugsmaterial beträgt etwa >= 50%, bevorzugt >= 65 %, weiter bevorzugt >= 75% und am meisten bevorzugt >=85%, insbesondere >= 95%. In einer Ausführungsform besteht das Bezugsmaterial ausschließlich aus Nerz.

In einer Ausführungsform hat das Bezugsmaterial an seiner Innenseite eine raue Oberfläche. Bevorzugt ist das Bezugsmaterial bzw. die Außenhülle so bemessen, dass es im ungefüllten, unbezogenen Zustand eine Länge von etwa >= 1,50 m und <= etwa 2,50 m und eine Breite von etwa >= 1,20 m und etwa <= 2,00 m aufweist.

Bei der bevorzugten Ausführungsform ist die Außenhülle aus Nerz, die an seiner Innenseite eine raue Oberfläche hat Außerdem befinden sich die Kunststoffteilchen in einem Innensack aus Textilmaterial, der mit einem Reißverschluss zum Befüllen und zum Verschließen versehen sein kann. Alternativ kann ein Klettverschluss oder ein Knöpfverschluss vorgesehen sein, oder auch eine Kombination von mehreren Verschlussarten. Bevorzugt weist die Außenhülle aus Nerz Abmaße von etwa >= 1,40 m bis etwa <= 2,60 m in der Länge und von etwa >= 1,10 m bis etwa <= 2,10 m in der Breite auf. Andere Abmaße sind vorgesehen, wobei insbesondere große Abmaße, das heißt in der Länge von etwa >= 1,30 m und in der Breite von etwa >= 1,00 m bevorzugt sind. Die Außenhülle kann mit dem Innensack verbunden sein oder diesen lose umhüllen. Bevorzugt ist der Innensack stellenweise mit der Außenhülle verbunden.

Erfindungsgemäß beträgt die Beimischung von Daunen etwa 1% bis 2% an der Gesamtfüllmenge. Dabei kann es sich um Volumenprozent oder Gewichtsprozent handeln.

Als Füllmenge werden beispielsweise Styroporteilchen und insbesondere Styroporkügelchen in Kombination mit anderen Füllmaterialien verwendet. Die Styroporkügelchen oder -teilchen können in einer bevorzugten Ausführungsform der vorliegenden Erfindung als weiche Styroporkügelchen/-teilchen ausgebildet sein. Alternativ oder ergänzend können auch harte oder härtere Styroporkügelchen/-teilchen verwendet werden, wobei die Verwendung von weichen Styroporteilen oder -kugeln bevorzugt ist

Die Erfindung wird nachfolgend anhand eines in der Zeichnung dargestellten Ausführungsbeispiels näher erläutert.

Es zeigen:
Figur 1 die Ansicht eines Sitz- und Liegekissens,
Figur 2 eine Querschnitts-Detailansicht, die die Außenhülle, einen Innensack und die einliegenden Kunststoffteilchen zeigt, und
Figur 3 einige Kunststoffteilchen in Originalgröße, wie sie bei einem Sitzkissen gemäß Figur 1 und Figur 2 verwendet werden.

Das in Figur 1 dargestellte Sitzkissen, welches grundsätzlich auch als Liegekissen bezeichnet werden kann, hat bei einer Länge von 180 cm und einer Breite von 120 cm etwa ein Volumen von 3501. Im unbelasteten Zustand lässt sich das Sitzkissen in eine gewünschte Sitzform oder Liegeform bringen, die deutlich von der hier in Figur 1 dargestellten Form abweichen kann.

Die Querschnitts-Detailansicht von Figur 2 zeigt einen Schnitt des Sitzkissens von Figur 1 im Bereich seiner Außenhülle 1. Die Schnittdarstellung zeigt, dass die sich im Inneren des Sitzkissens befindenden Kunststoffteilchen 2 von einem Innensack 3 aus textilem Material umschlossen sind. Der Innensack 3 ist an die Innenform der Außenhülle 1 angepasst und erstreckt sich somit entlang der Innenseite 4 der Außenhülle 1. Auf eine Darstellung eines Reststoffes, wie zum Beispiel einem Naturstoff, wurde aus Gründen der besseren Darstellbarkeit verzichtet.

Die Darstellung von Figur 2 zeigt, dass die einliegenden Kunststoffteilchen 2 zumindest zwei unterschiedliche Formen haben, nämlich einerseits eine Kugelform und andererseits eine etwa kurze, stabförmige Form haben. Dabei handelt es sich um Styroporkugeln 5 und um Polypropylenteilchen 6.

In Figur 3 sind die Styroporkugeln und die Polypropylenteilchen 6 in etwa in Originalgröße dargestellt. Die Styroporkugeln haben hier einen Durchmesser von etwa 4 mm, während die Polypropylenteilchen einen ovalen Längsquerschnitt und eine Länge von etwa 8 mm haben. Grundsätzlich sind aber auch andere Abmessungen für die unterschiedlichen Kunststoffteilchen möglich, insbesondere wenn für das Sitzkissen unterschiedliche Komfort- und Verformungseigenschaften erzielt werden sollen.

Die vorliegende Erfindung ist nicht auf die dargestellte Ausführungsform eingeschränkt, sondern umfasst auch die Verwendung anderer unterschiedlicher Kunststoffteilchen, sofern diese aus unterschiedlichem Material mit unterschiedlicher Härte und unterschiedlichen Reibungskoeffizienten bestehen. Insbesondere kann auch das Mischungsverhältnis zwischen Styroporkugeln und Polypropylenteilchen je nach Anwendungszweck stark variieren, wobei ein Bereich zwischen 20/80 bis 80/20 für das Mischungsverhältnis vorteilhaft sein kann und ein Reststoffanteil noch zu berücksichtigen ist.

## Patentansprüche

1. Selbstständig frei stehendes Sitzkissen, das in unterschiedliche Sitz- und/oder Liegeformen verformbar ist und im Inneren eine Füllung aus einem Füllstoff umfassend eine Vielzahl von Kunststoffteilchen hat, **dadurch gekennzeichnet, dass** der Füllstoff mindestens einen Naturstoff wie Daunen und/oder Federdaunen aufweist, wobei die Beimischung von Daunen 1% bis 2% in Volumenprozent oder Gewichtsprozent an der Gesamtfüllmenge beträgt.

2. Sitzkissen nach Anspruch 1, wobei der Füllstoff als eine Mischung mehrerer unterschiedlicher Stoffe ausgebildet ist.

3. Sitzkissen nach Anspruch 1 oder 2, **dadurch gekennzeichnet, dass** die Mischung als Gemisch aus Kunststoffteilchen und Naturstoffen ausgebildet ist.

4. Sitzkissen nach einem der vorherigen Ansprüche 1 bis 3, **dadurch gekennzeichnet, dass** die einerseits harten und andererseits elastischen Kunststoffteilchen mit einem Querschnittsdurchmesser von etwa 2 bis 10 mm ausgebildet sind.

5. Sitzkissen nach einem der vorherigen Ansprüche 1 bis 4, **dadurch gekennzeichnet, dass** zumindest einer der Stoffe in einer Form ausgebildet ist, ausgewählt aus der Gruppe umfassend Kugeln, Quader, Würfel, Pyramiden, Zylinder, Kegel, Konus, Helix, Ellipsoid, Rotationsellipsoid, Paraboloid, Rotationsparaboloid, Hyperboloid, Oloid, Polyeder, Tetraeder, Oktaeder, Ikosaeder, Dodekaeder, Kuboktaeder und dergleichen.

6. Sitzkissen nach einem der vorherigen Ansprüche 1bis 5, **dadurch gekennzeichnet, dass** die Füllung im Wesentlichen aus einem Styroporteilchen, Polypropylenteilchen-Gemisch plus einem unterschiedliche Restfüllstoff besteht

7. Sitzkissen nach einem der vorherigen Ansprüche 1 bis 6, **dadurch gekennzeichnet, dass** das Mischungsverhältnis der Anzahl von Styroporteilchen/Polypropylenteilchen im Bereich zwischen etwa 20/80 bis etwa 80/20 liegt.

8. Sitzkissen nach einem der vorherigen Ansprüche 1 bis 7, **dadurch gekennzeichnet, dass** das bevorzugte Mischungsverhältnis der Anzahl von Styroporteilchen/Polypropylenteilchen etwa 50/50 beträgt.

9. Sitzkissen nach einem der vorherigen Ansprüche 1 bis 8, **dadurch gekennzeichnet, dass** unterschiedliche Stoffe des Füllstoffs bzw. des Füllstoffgemisches unterschiedliche Formen aufweisen.

10. Sitzkissen nach einem der vorhergehenden Ansprüche 1 bis 9, **dadurch gekennzeichnet, dass** die Styroporteilchen (5) kugelförmig sind, und dass die Polypropylenteilchen (6) kurze, stabförmige Teile sind, die einen ovalen Längsschnitt haben.

11. Sitzkissen nach einem der vorhergehenden Ansprüche 1 bis 10, **dadurch gekennzeichnet, dass** die Polypropylenteilchen (6) etwa 3 - 15 mm lang sind.

12. Sitzkissen nach einem der vorherigen Ansprüche 1 bis 11, **dadurch gekennzeichnet, dass** die Polypropylenteilchen (6) etwa doppelt so lang sind, wie der Durchmesser der verwendeten Styroporteilchen (5).

13. Sitzkissen nach einem der vorhergehenden Ansprüche 1 bis 12, **dadurch gekennzeichnet, dass** eine Außenhülle (1) des Sitzkissens aus einem Bezugmaterial besteht, und dass sich der Füllstoff zumindest teilweise in einem Innensack (3) aus Textilmaterial befindet.

14. Sitzkissen nach einem der vorherigen Ansprüche 1 bis 13, **dadurch gekennzeichnet, dass** das Bezugsmaterial ausgewählt ist aus der Gruppe umfassend- Leder, Kunststoff, Naturstoff, Fellmaterial, Samt, Seide und dergleichen.

15. Sitzkissen nach einem der vorherigen Ansprüche 1 bis 14, **dadurch gekennzeichnet, dass** das Bezugsmaterial aus mehreren unterschiedlichen Stoffen besteht.

16. Sitzkissen nach einem der vorherigen Ansprüche 1 bis 15, **dadurch gekennzeichnet, dass** das Bezugsmaterial zumindest im Wesentlichen aus Nerz besteht

17. Sitzkissen nach einem der vorherigen Ansprüche 1 bis 16, **dadurch gekennzeichnet, dass** das Bezugsmaterial an seiner Innenseite (4) eine raue Oberfläche hat

## Claims

1. A self-supporting free-standing seat cushion which can be deformed into different sitting and/or lying positions and has a filling of filling material inside comprising a multitude of plastic particles, **characterised in that** the filling material has at least one natural material such as down and/or down feathers, with the percentage of down being 1 % to 2% of the total filling quantity, either expressed as percent by volume or percent by weight.

2. A seat cushion according to claim 1, wherein the filling material is constituted by a mix of multiple different materials.

3. A seat cushion according to claim 1 or 2, **characterised in that** the mix is constituted by a mixture of plastic particles and natural materials.

4. A seat cushion according to one of the preceding claims 1 to 3, **characterised in that** the plastic particles which are on the one hand hard and on the other hand resilient have a sectional diameter of about 2 to 10 mm.

5. A seat cushion according to one of the preceding claims 1 to 4, **characterised in that** at least one of the materials has a shape selected from the group comprising spheres, cuboids, cubes, pyramids, cylinders, cones, truncated cone, helix, ellipsoid, spheroid, paraboloid, paraboloid of revolution, hyperboloid, oloid, polyhedron, tetrahedron, octahedron, icosahedron, dodecahedron, cuboctahedron, and the like.

6. A seat cushion according to one of the preceding claims 1 to 5, **characterised in that** the filling essentially consists of a mixture of polystyrene particles and polypropylene particles plus another rest filling material different from these particles.

7. A seat cushion according to one of the preceding claims 1 to 6, **characterised in that** the mixture ratio of the number of polystyrene particles/polypropylene particles is in the range of about 20/80 to about 80/20.

8. A seat cushion according to one of the preceding claims 1 to 7, **characterised in that** the preferred mixture ratio of the number of polystyrene particles/polypropylene particles is about 50/50.

9. A seat cushion according to one of the preceding claims 1 to 8, **characterised in that** different components of the filling material or the filling material mixture have different shapes.

10. A seat cushion according to one of the preceding claims 1 to 9, **characterised in that** the polystyrene particles (5) are ball-shaped, and that the polypropylene particles (6) are short bar-shaped parts with an oval longitudinal section.

11. A seat cushion according to one of the preceding claims 1 to 10, **characterised in that** the polypropylene particles (6) have a length of about 3 to 15 mm.

12. A seat cushion according to one of the preceding claims 1 to 11, **characterised in that** the polypropylene particles (6) are about twice as long as the diameter of the polystyrene particles used (5).

13. A seat cushion according to one of the preceding claims 1 to 12, **characterised in that** an outer cover (1) of the seat cushion consists of a cover material, and that the filling material is located, at least partially, in an inner bag (3) made of textile material.

14. A seat cushion according to one of the preceding claims 1 to 13, **characterised in that** the cover material is selected from the group comprising leather, plastic, natural material, pelt material, velvet, silk, and the like.

15. A seat cushion according to one of the preceding claims 1 to 14, **characterised in that** the cover material consists of multiple different materials.

16. A seat cushion according to one of the preceding claims 1 to 15, **characterised in that** the cover material consists, at least essentially, of mink.

17. A seat cushion according to one of the preceding claims 1 to 16, **characterised in that** the cover material has a rough surface on its inside (4).

## Revendications

1. Pouf indépendant tenant seul en place, qui est susceptible d'être déformé pour prendre des positions assises et/ou allongées différentes, et qui comporte à l'intérieur un remplissage de matériau de remplissage comprenant une multitude de particules de matière plastique, **caractérisé en ce que** le matériau de remplissage contient au moins une matière naturelle comme le duvet et/ou les plumes, le pourcentage de duvet étant compris entre 1% et 2% de la quantité de remplissage totale, exprimé en volume ou en poids.

2. Pouf selon la revendication 1, où le matériau de remplissage est constitué par un mélange de plusieurs matières différentes.

3. Pouf selon la revendication 1 ou 2, **caractérisé en ce que** le mélange est constitué d'une combinaison de particules en matière plastique et de matières naturelles.

4. Pouf selon l'une des revendications précédentes 1 à 3, **caractérisé en ce que** les particules en matière plastique qui sont d'une part dures et d'autre part élastiques ont un diamètre de section d'environ 2 à 10 mm.

5. Pouf selon l'une des revendications précédentes 1 à 4, **caractérisé en ce qu'**au moins l'une des matières a une forme choisie du groupe comprenant les sphères, les pavés droits, les cubes, les pyramides, les cylindres, les cônes, le tronc de cône, l'hélice, l'ellipsoïde, l'ellipsoïde de révolution, le paraboloïde, le paraboloïde de révolution, l'hyperboloïde, l'oloïde, le polyèdre, le tétraèdre, l'octaèdre, l'icosaèdre, le dodecaèdre, le cuboctaèdre, et similaire.

6. Pouf selon l'une des revendications précédentes 1 à 5, **caractérisé en ce que** le remplissage consiste pour l'essentiel en un mélange de particules de polystyrène et de particules de polypropylène plus un autre matériau de remplissage différent de ceux-ci.

7. Pouf selon l'une des revendications précédentes 1 à 6, **caractérisé en ce que** le rapport de mélange du nombre des particules de polystyrène/particules de polypropylène est compris entre 20/80 et 80/20 environ.

8. Pouf selon l'une des revendications précédentes 1 à 7, **caractérisé en ce que** le rapport de mélange préféré du nombre des particules de polystyrène/particules de polypropylène est d'environ 50/50.

9. Pouf selon l'une des revendications précédentes 1 à 8, **caractérisé en ce que** des matières différentes qui existent dans le matériau de remplissage ou dans le mélange de matériaux de remplissage ont des formes différentes.

10. Pouf selon l'une des revendications précédentes 1 à 9, **caractérisé en ce que** les particules de polystyrène (5) sont sphériques, et que les particules de polypropylène (6) sont des pièces courtes en forme de bâtons qui ont une coupe longitudinale ovale.

11. Pouf selon l'une des revendications précédentes 1 à 10, **caractérisé en ce que** les particules de polypropylène (6) ont une longueur comprise entre 3 et 15 mm environ.

12. Pouf selon l'une des revendications précédentes 1 à 11, **caractérisé en ce que** les particules de polypropylène (6) ont une longueur environ égale au double du diamètre des particules de polystyrène (5) utilisées.

13. Pouf selon l'une des revendications précédentes 1 à 12, **caractérisé en ce qu'**une housse extérieure (1) du pouf se compose d'un matériau de housse, et que le matériau de remplissage se trouve, au moins partiellement, dans un sac intérieur (3) en matériau textile.

14. Pouf selon l'une des revendications précédentes 1 à 13, **caractérisé en ce que** le matériau de housse est choisi du groupe comprenant le cuir, la matière plastique, la matière naturelle, la peau, le velours, la soie, et similaire.

15. Pouf selon l'une des revendications précédentes 1 à 14, **caractérisé en ce que** le matériau de housse est constitué de plusieurs matières différentes.

16. Pouf selon l'une des revendications précédentes 1 à 15, **caractérisé en ce que** le matériau de housse est constitué, au moins pour l'essentiel, de vison.

17. Pouf selon l'une des revendications précédentes 1 à 16, **caractérisé en ce que** le matériau de housse a une surface rugueuse sur la face interne (4).
